# EUROPÄISCHE PATENTSCHRIFT

(11) **EP 1 358 404 B1**
(45) Veröffentlichungstag und Bekanntmachung des Hinweises auf die Patenterteilung: **15.06.2005**
(21) Anmeldenummer: 02704618.4
(22) Anmeldetag: 28.01.2002
(51) Int. Cl.: F02M 69/04, F02M 51/06, F02M 61/16, F02M 69/46

(54) **BRENNSTOFFEINSPRITZVENTIL**
FUEL INJECTION VALVE
SOUPAPE D'INJECTION DE COMBUSTIBLE

(30) Priorität: 30.01.2001 DE 10103932
(43) Veröffentlichungstag der Anmeldung: 05.11.2003
(73) Patentinhaber: ROBERT BOSCH GMBH, 70442 Stuttgart (DE)
(72) Erfinder: REITER, Ferdinand, 71706 Markgroeningen (DE); MARTIN, Ottmar, 96175 Pettstadt (DE)
(74) Vertreter: Körfer, Thomas
(86) Internationale Anmeldenummer: PCT/DE2002/000296
(87) Internationale Veröffentlichungsnummer: WO 2002/061270

(56) Entgegenhaltungen:
- EP-A- 0 781 916
- US-A- 6 123 275

## Beschreibung

### Stand der Technik

Die Erfindung geht aus von einem Brennstoffeinspritzventil nach der Gattung des Anspruchs 1.

Bei bekannten elektromagnetisch betätigbaren Brennstoffeinspritzventilen ist ein Ventilrohr als Grundkörper des Brennstoffeinspritzventils aus drei Teilen gebildet. Ein Kern und ein Ventilsitzträger sind über ein unmagnetisches Zwischenstück hydraulisch dicht miteinander verbunden, wobei mindestens zwei Füge- und Verbindungsstellen notwendig sind.

Aus der DE 195 03 821 A1 ist ein Brennstoffeinspritzventil bekannt, bei dem die Anzahl der Bauteile des Ventilrohrs verringert ist, so daß auch die Anzahl der Verbindungs- und Fügestellen reduziert ist. Das gesamte Ventilrohr ist aus magnetisch leitendem Material hergestellt, so daß auf magnetisch nicht leitende Zwischenstücke verzichtet werden kann.

Nachteilig an dem aus der DE 195 03 821 A1 bekannten Brennstoffeinspritzventil ist, daß sich die Gehäuseform dieses Brennstoffeinspritzventils für einige Anwendungsfälle bei der direkten Brennstoffeinspritzung nicht eignet, da sie im Hinblick auf die vorhandene Einbausituation zu kurz ist und nicht gegen den Motorraum genügend abgedichtet ist.

Weiterhin ist aus der EP-A-0 781 916 ein Brennstoffeinspritzventil zur Zufuhr von Brennstoff an eine Brennkraftmaschine bekannt, welches an einem zulaufseitigen zylindrischen Abschnitt eines Innenpols eine Verlängerungshülse aufweist, welche einen inneren rohrförmigen Teil für die Brennstoffzufuhr umfaßt, welcher durch ein äußeres Gehäuse umformt ist. Durch das innere rohrförmige Teil wird der Brennstoff zugeführt, während der elektrische Kontakt zur Kontaktierung der Magnetspule außen an dem überformten Gehäuse angeformt ist.

Nachteilig an dem aus der EP-A-0 781 916 bekannten Brennstoffeinspritzventil ist dabei, dass die Umspritzung des Brennstoffeinspritzventils zum Schutz des rohrförmigen Teils sowie der angeformte Anschluß für die elektrische Leitung in der Herstellung aufwendig und daher teuer sind. Der außen angeformte Anschlußstecker ist zudem bei beengten Einbaulagen problematisch.

### Vorteile der Erfindung

Das erfindungsgemäße Brennstoffeinspritzventil mit den kennzeichnenden Merkmalen des Hauptanspruchs hat demgegenüber den Vorteil, daß die einzelnen Leitungen, die die elektrische Versorgung sowie die Versorgung mit Brennstoff sichern, in einem das Brennstoffeinspritzventil verlängernden Adapter so geführt sind, daß die Einheit als Gesamtbauteil gegen den Druck im Saugrohr und/oder im Brennraum abgedichtet ist. Dadurch erleichtert sich außerdem der Einbau, da die Zuleitungen leichter zugänglich und alle an einer Stelle angeordnet sind.

Erfindungsgemäß ist die Brennstoffzufuhr in dem einen Hohlkörper, die elektrische Leitung in einer zwischen dem einen und dem anderen Hohlkörper ausgebildeten Ausnehmung vorgesehen, wodurch die elektrische Leitung einfach und geschützt gegen Beschädigungen verlegbar ist.

Durch die in den Unteransprüchen aufgeführten Maßnahmen sind vorteilhafte Weiterentwicklungen und Verbesserungen des im Hauptanspruch angegebenen Brennstoffeinspritzventils möglich.

Von Vorteil ist auch, daß der Adapter aus zwei einfach herstellbaren rohrförmigen, ineinandersteckbaren Hohlkörpers aufgebaut ist.

Von Vorteil ist außerdem, daß der Adapter vor der Verschweißung auf das Brennstoffeinspritzventil formschlüssig aufsteckbar ist, was die Endmontage erleichtert.

Ebenso ist von Vorteil, daß beliebige Brennstoffeinspritzventile mit dem erfindungsgemäßen Adapter versehen werden können.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Schnitt durch ein Ausführungsbeispiel eines erfindungsgemäß ausgestalteten Brennstoffeinspritzventils, und
- Fig. 2: einen schematischen Teilschnitt durch das erfindungsgemäße Brennstoffeinspritzventil.

### Beschreibung des Ausführungsbeispiels

Fig. 1 zeigt in einer ausschnittsweisen, schematisierten Schnittdarstellung einen Längsschnitt durch ein Ausführungsbeispiel eines erfindungsgemäß ausgestalteten Brennstoffeinspritzventils 1.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 umfaßt einen Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im bevorzugten Ausführungsbeispiel um ein nach innen öffnendes Brennstoffeinspritzventil 1, welches über mindestens eine Abspritzöffnung 7 verfügt. Der Düsenkörper 2 ist durch eine Dichtung 8 gegen den Außenpol 9 eines Magnetkreises abgedichtet. Eine Magnetspule 10 ist in einem Spulengehäuse 11 gekapselt und auf einen Spulenträger 12 gewickelt, welcher an einem Innenpol 13 des Magnetkreises anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Die Leitung 19 ist dabei erfindungsgemäß in einem Adapter 18, der über ein zulaufseitiges Ende 34 des Brennstoffeinspritzventils 1 gesteckt und mit dem Brennstoffeinspritzventil 1 im Bereich der Magnetspule 10 vorzugsweise verschweißt ist, angeordnet. Die Leitung 19 ist vorzugsweise über eine Steckverbindung 41 elektrisch leitend mit der Magnetspule 10 verbunden.

Der Brennstoff wird über eine zentrale Brennstoffzufuhr 16, die in einer parallel zu der Leitung 19 geführten Ausnehmung 36 des Adapters 18 ausgebildet ist, zugeführt und im zulaufseitigen Ende 34 des Brennstoffeinspritzventils 1 durch ein Filterelement 25 gefiltert. Das Brennstoffeinspritzventil 1 ist durch eine erste Dichtung 28 gegen einen nicht weiter dargestellten Zylinderkopf sowie durch eine zweite Dichtung 37 gegen eine ebenfalls nicht weiter dargestellte Brennstoffleitung abgedichtet.

Der Adapter 18 besteht aus zwei ineinander geführten rohrförmigen Hohlkörpern 42 und 43, wobei der innere Hohlkörper 42' den Brennstoff aus der nicht dargestellten Brennstoffleitung von der zentralen Brennstoffzufuhr 16 zum Filterelement 25 führt, während der äußere Hohlkörper 43 die Leitung 19 und den inneren Hohlkörper 42 aufnimmt.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird.

Ein zweiter Flansch 31, welcher mit der Ventilnadel 3 über eine Schweißnaht 33 verbunden ist, dient als unterer Ankeranschlag. Ein elastischer Zwischenring 32, welcher auf dem zweiten Flansch 31 aufliegt, vermeidet Prellen beim Schließen des Brennstoffeinspritzventils 1.

Zulaufseitig des Dichtsitzes ist eine Führungsscheibe 35 ausgebildet, die für eine mittige Ausrichtung der Ventilnadel 3 sorgt und somit einem Verkanten der Ventilnadel 3 und nachfolgenden Ungenauigkeiten in der zugemessenen Brennstoffmenge entgegenwirkt. In der Ventilnadelführung 14, im Anker 20 sowie in der Führungsscheibe 35 verlaufen Brennstoffkanäle 30a bis 30c.

Im Ruhezustand des Brennstoffeinspritzventils 1 wird der Anker 20 von der Rückstellfeder 23 entgegen seiner Hubrichtung so beaufschlagt, daß der Ventilschließkörper 4 am Ventilsitz 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 12 und dem Anker 20 befindlichen Arbeitsspalt 27 vorgegeben ist. Der Anker 20 nimmt den Flansch 21, welcher mit der Ventilnadel 3 verschweißt ist, ebenfalls in Hubrichtung mit. Der mit der Ventilnadel 3 in Wirkverbindung stehende Ventilschließkörper 4 hebt von der Ventilsitzfläche 6 ab und der Brennstoff wird abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Wirkverbindung stehende Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird.

Die Abdichtung des Adapters 18 gegen den Druck des Brennraums bzw. des Saugrohres erfolgt während der Montage des Brennstoffeinspritzventils 1 auf drei verschiedene Arten. Zunächst wird das aus dem Düsenkörper 2 und dem Außenpol 9 der Magnetspule 10 gebildete Gehäuse des Brennstoffeinspritzventils 1 zusammengesteckt und mittels der dazwischen angeordneten Dichtung 8 gegen den äußeren Druck abgedichtet. Die Verbindung zwischen dem Spulengehäuse 11 und dem Innenpol 9 erfolgt vorzugsweise durch Schweißen, ebenso wie die Verbindung zwischen dem Spulengehäuse 11 und dem Adapter 18. Alternativ kann auch das Spulengehäuse 11 einteilig mit dem Adapter 18 ausgebildet sein, so daß eine Fügestelle weniger auftritt. Die bereits oben erwähnte Abdichtung gegen den Druck im Saugrohr und/oder in der Brennkammer erfolgt über die erste Dichtung 28, während die zweite Dichtung 37 in Verbindung mit einer Stützscheibe 38 gegen den Druck in der Brennstoffleitung abdichtet.

Die Dichtungen 8, 28 und 37 sind vorzugsweise als O-Ringe ausgeführt, die kostengünstig und beständig gegen Einflüsse wie Wärme oder Lösungsverhalten des Brennstoffs herstellbar sind. Eine zwischen dem inneren Hohlkörper 42 und dem äußeren Hohlkörper 43 ausgebildete Ausnehmung 45 sowie sonstige auftretende Spalte 40 werden mit einer Dichtmasse 39 verfüllt und damit ebenfalls abgedichtet.

Fig. 2 zeigt in einer weiteren, nur teilweise geschnittenen schematischen Ansicht das erfindungsgemäß ausgestaltete Brennstoffeinspritzventil 1.

Zur Verdeutlichung der erfindungsgemäßen Maßnahmen ist der abströmseitige Teil des Brennstoffeinspritzventils 1 ungeschnitten dargestellt. Man erkennt die miteinander verbundenen Gehäuseteile Düsenkörper 2, Außenpol 9 und Spulengehäuse 11. Zulaufseitig des Spulengehäuses 11 ist der Adapter 18 angeordnet, der teilweise geschnitten dargestellt ist. Die rechte Seite der Zeichnung zeigt den inneren Hohlkörper 42 ungeschnitten, um die einfache Aufsteckbarkeit auf das zulaufseitige Ende 34 des Brennstoffeinspritzventils 1 zu zeigen. Der äußere Hohlkörper 43, der geschnitten dargestellt ist, schließt bündig mit dem Spulengehäuse 11 ab, wobei an der Seite der Steckverbindung 41 ein Absatz 44 vorgesehen ist, um die Steckverbindung 41 von außen zugänglich zu halten. Die Ausnehmung 36 zwischen dem inneren Hohlkörper 42 und dem äußeren Hohlkörper 43 sowie die davon ausgehenden Spalte 40 sind mit Dichtmasse 39 verfüllt, wodurch eine einfach zu realisierende Abdichtung insbesondere im kritischen Bereich der Brennstoffzuleitung und der elektrischen Kontaktierung erfolgen kann.

Die Erfindung ist nicht auf die dargestellten Ausführungsbeispiele beschränkt und z. B. auch für Brennstoffeinspritzventile 1 mit magnetostriktiven oder piezoelektrischen Aktoren 10 und beliebige Bauformen von Brennstoffeinspritzventilen 1 anwendbar.

## Patentansprüche

1. Brennstoffeinspritzventil (1), insbesondere zum direkten Einspritzen von Brennstoff in einen Brennraum einer gemischverdichtenden, fremdgezündeten Brennkraftmaschine, mit einem Düsenkörper (2), der mit einem Außenpol (9) einen Gehäusekörper bildet, mit einem Aktor (10), der über eine Leitung (19) und einen Steckkontakt (17) elektrisch erregbar ist, und einer zentralen Brennstoffzufuhr (16),
wobei die Leitung (19) und die Brennstoffzufuhr (16) gemeinsam in einem Adapter (18) angeordnet sind, der auf ein zulaufseitiges Ende (34) des Gehäusekörpers aufsteckbar und mit diesem verbindbar ist,
und wobei der Adapter (18) aus zwei Hohlkörpern (42, 43) zusammengesetzt ist,
**dadurch gekennzeichnet,**
**dass** die Leitung (19) in einer zwischen einem inneren Hohlkörper (42) und einem äußeren Hohlkörper (43) ausgebildeten Ausnehmung (45) angeordnet ist.

2. Brennstoffeinspritzventil nach Anspruch 1,
**dadurch gekennzeichnet,**
**dass** die Hohlkörper (42, 43) des Adapters (18) rohrförmig ausgebildet sind.

3. Brennstoffeinspritzventil nach Anspruch 1 oder 2,
**dadurch gekennzeichnet,**
**dass** der innere Hohlkörper (42) in der Ausnehmung (45) des äußeren Hohlkörpers (43) angeordnet ist.

4. Brennstoffeinspritzventil nach einem der Ansprüche 1 bis 3,
**dadurch gekennzeichnet,**
**dass** der Brennstoff durch eine Ausnehmung (36) in dem inneren Hohlkörper (42) zugeführt wird.

5. Brennstoffeinspritzventil nach einem der Ansprüche 1 bis 4,
**dadurch gekennzeichnet,**
**dass** der Adapter (18) mit dem aus dem Düsenkörper (2), dem Außenpol (9) und einem Spulengehäuse (11) einer Magnetspule (10) gebildeten Gehäusekörper verschweißt ist.

6. Brennstoffeinspritzventil nach einem der Ansprüche 1 bis 5,
**dadurch gekennzeichnet,**
**dass** die Ausnehmung (45) zur Abdichtung mit einer Dichtmasse (39) verfüllt ist.

7. Brennstoffeinspritzventil nach einem der Ansprüche 1 bis 6,
**dadurch gekennzeichnet,**
**dass** der Adapter (18) mittels einer ersten Dichtung (28) abgedichtet ist.

8. Brennstoffeinspritzventil nach einem der Ansprüche 1 bis 7,
**dadurch gekennzeichnet,**
**dass** der Adapter (18) mittels einer zweiten Dichtung (37) gegen eine Brennstoffleitung abgedichtet ist.

9. Brennstoffeinspritzventil nach Anspruch 7 und 8,
**dadurch gekennzeichnet,**
**dass** die erste Dichtung (28) und die zweite Dichtung (37) als O-Ringe ausgebildet sind.

## Claims

1. Fuel injection valve (1), especially for the direct injection of fuel into a combustion space of a mixture-compressing spark-ignition internal combustion engine, with a nozzle body (2) which with an external pole (9) forms a housing body, with an actuator (10) which is excitable electrically via a line (19) and a plug contact (17), and with a central fuel supply (16), the line (19) and the fuel supply (16) being arranged jointly in an adapter (18) which is capable of being plugged onto an inflow-side end (34) of a housing body and of being connected to the latter, and the adapter (18) being composed of two hollow bodies (42, 43), **characterized in that** the line (19) is arranged in a recess (45) formed between an inner hollow body (42) and an outer hollow body (43).

2. Fuel injection valve according to Claim 1, **characterized in that** the hollow bodies (42, 43) of the adapter (18) are of tubular design.

3. Fuel injection valve according to Claim 1 or 2, **characterized in that** the inner hollow body (42) is arranged in the recess (45) of the outer hollow body (43).

4. Fuel injection valve according to one of Claims 1 to 3, **characterized in that** the fuel is supplied through a recess (36) in the inner hollow body (42).

5. Fuel injection valve according to one of Claims 1 to 4, **characterized in that** the adapter (18) is welded together with the housing body formed from the nozzle body (2), from the external pole (9) and from a coil housing (11) of a magnet coil (10).

6. Fuel injection valve according to one of Claims 1 to 5, **characterized in that** the recess (45) is filled with a sealing compound (39) for sealing-off.

7. Fuel injection valve according to one of Claims 1 to 6, **characterized in that** the adapter (18) is sealed off by means of a first seal (28).

8. Fuel injection valve according to one of Claims 1 to 7, **characterized in that** the adapter (18) is sealed off relative to a fuel line by means of a second seal (37).

9. Fuel injection valve according to Claims 7 and 8, **characterized in that** the first seal (28) and the second seal (37) are designed as O-rings.

## Revendications

1. Injecteur de carburant (1), en particulier pour l'injection directe de combustible dans une chambre de combustion d'un moteur à combustion interne à allumage commandé et à compression de mélange, comprenant un corps de buse (2), qui forme avec un pôle extérieur (9) un corps de boîtier, un actionneur (10) qui peut être excité électriquement par une ligne (19) et un contact à broche (17), et une arrivée centrale de carburant (16), la ligne (19) et l'arrivée de carburant (16) étant disposées ensemble dans un adaptateur (18) qui peut être enfiché sur une extrémité d'alimentation (34) du corps de boîtier et assemblé à ce dernier, cet adaptateur étant composé de deux corps creux (42, 43),
**caractérisé en ce que**
la ligne (19) est disposée dans un évidement (45) formé entre un corps creux intérieur (42) et un corps creux extérieur (43).

2. Injecteur de carburant selon la revendication 1,
**caractérisé en ce que**
les corps creux (42, 43) de l'adaptateur (18) sont de forme tubulaire.

3. Injecteur de carburant selon la revendication 1 ou 2,
**caractérisé en ce que**
le corps creux intérieur (42) est disposé dans l'évidement (45) du corps creux extérieur (43).

4. Injecteur de carburant selon l'une quelconque des revendications 1 à 3,
**caractérisé en ce que**
le combustible est acheminé à travers un évidement (36) dans le corps creux intérieur (42).

5. Injecteur de carburant selon l'une quelconque des revendications 1 à 4,
**caractérisé en ce que**
l'adaptateur (18) est soudé au corps de boîtier formé par le corps de buse (2), le pôle extérieur (9) et un boîtier de bobine (11) d'une bobine magnétique (10).

6. Injecteur de carburant selon l'une quelconque des revendications 1 à 5,
**caractérisé en ce que**
l'évidement (45) est rempli d'une masse d'étanchéité (39) pour assurer l'étanchéité.

7. Injecteur de carburant selon l'une quelconque des revendications 1 à 6,
**caractérisé en ce que**
l'adaptateur (18) est rendu étanche au moyen d'un premier joint d'étanchéité (28).

8. Injecteur de carburant selon l'une quelconque des revendications 1 à 7,
**caractérisé en ce que**
l'adaptateur (18) est rendu étanche par rapport à une conduite de carburant au moyen d'un deuxième joint d'étanchéité (37).

9. Injecteur de carburant selon les revendications 7 et 8,
**caractérisé en ce que**
le premier joint d'étanchéité (28) et le deuxième joint d'étanchéité (37) sont formés comme joints toriques.
